# EUROPÄISCHE PATENTSCHRIFT

(11) **EP 4 226 341 B1**
(45) Veröffentlichungstag und Bekanntmachung des Hinweises auf die Patenterteilung: **03.06.2026**
(21) Anmeldenummer: 21787305.8
(22) Anmeldetag: 24.09.2021
(51) Int. Cl.: G07D 11/20, G07D 11/40

(54) **VERFAHREN ZUM BEARBEITEN VON WERTDOKUMENTEN SOWIE WERTDOKUMENTBEARBEITUNGSSYSTEM**
METHOD FOR PROCESSING VALUE DOCUMENTS, AND VALUE DOCUMENT PROCESSING SYSTEM
PROCÉDÉ DE TRAITEMENT DE DOCUMENTS DE VALEUR ET SYSTÈME DE TRAITEMENT DE DOCUMENTS DE VALEUR

(30) Priorität: 08.10.2020 DE 102020006203
(43) Veröffentlichungstag der Anmeldung: 16.08.2023
(73) Patentinhaber: Giesecke+Devrient Currency Technology GmbH, 81677 München (DE)
(72) Erfinder: FRITZHANNS, Tilo, 80639 München (DE); HOBMEIER, Ralf, 80333 München (DE); KULIKOWSKI, Jens, 85445 Oberding (DE); PIETSCHKER, Andrej, 81825 München (DE)
(74) Vertreter: Giesecke+Devrient IP
(86) Internationale Anmeldenummer: PCT/EP2021/025366
(87) Internationale Veröffentlichungsnummer: WO 2022/073634

(56) Entgegenhaltungen:
- DE-A1- 102014 003 005
- US-A1- 2015 146 963

## Beschreibung

Die Erfindung betrifft ein Verfahren zum Bearbeiten von Wertdokumenten, insbesondere Banknoten, sowie ein Wertdokumentbearbeitungssystem.

Bei der Herstellung von Wertdokumenten, insbesondere Banknoten, werden diese gewöhnlich mit einem Identifikationsmerkmal, beispielsweise einer Seriennummer, versehen, insbesondere bedruckt. Anhand eines solchen Identifikationsmerkmals ist es möglich, ein Wertdokument zu identifizieren und beispielsweise einer bestimmten Herstellungscharge zuzuordnen. Ferner ist es möglich, eine sich im Umlauf befindliche Banknote durch regelmäßiges Erfassen ihrer Seriennummer zu verfolgen oder eine Banknote in einer zentralen Datenbank zu registrieren, etwa wenn diese Banknote in ein Verbrechen verwickelt war, da sie z.B. bei einem Bankraub erbeutet wurde oder in einer Lösegeldzahlung enthalten war, oder bekannt wird, dass von dieser Banknote Fälschungen in Umlauf gebracht wurden.

In US 2015/014693 A1 ist ein Verfahren beschrieben, bei dem Banknoten an einem Bildscanner vorbei zu einem oder mehreren Ausgabebehältern transportiert werden. Für jede der Banknoten wird ein Bild erfasst, um Bilddaten zu erzeugen, aus denen ein visuell lesbares Bild jeder Banknote reproduziert werden kann. Es wird versucht, die Seriennummer, den Nennwert und/oder sekundäre Identifikatoren einer Banknote aus den mit der Banknote verknüpften Bilddaten zu extrahieren und/oder zu bestimmen. Die Seriennummer der Banknote besteht aus einer ganzen Zahl X von Zeichen. Falls eines oder mehrere der X Zeichen der Seriennummer der Banknote nicht mit einer vorgegebenen Sicherheit extrahiert werden, wird als Reaktion darauf, dass dies nicht möglich ist, ein Seriennummernfeld in einem elektronischen Datensatz, der der Banknote zugeordnet ist, mit einem Schnipsel des Seriennummernbildes befüllt. Der elektronische Datensatz wird in einem nichtflüchtigen Speicher gespeichert.

Es ist eine Aufgabe der vorliegenden Erfindung, die Bearbeitung, insbesondere das Sortieren, von Wertdokumenten zu verbessern.

Diese Aufgabe wird gelöst durch das Verfahren gemäß Anspruch 1 sowie das Wertdokumentbearbeitungssystem gemäß den unabhängigen Ansprüchen.

Beim erfindungsgemäßen Verfahren zum Bearbeiten von Wertdokumenten, insbesondere Banknoten, werden erste Identifikationsdaten, insbesondere Seriennummern, anhand welcher die in mehreren unterschiedlichen Chargen enthaltenen Wertdokumente identifizierbar sind, in mindestens einer Wertdokumentbearbeitungsvorrichtung ermittelt. Ferner werden Zuordnungsdaten erzeugt, anhand welcher die ersten Identifikationsdaten der in den mehreren Chargen enthaltenen Wertdokumente der jeweiligen Charge zugeordnet werden. Die ersten Identifikationsdaten werden dann, insbesondere über einen Internetdienst, an eine externe Rechenvorrichtung übermittelt, wo die ersten Identifikationsdaten mit vorgegebenen zweiten Identifikationsdaten, insbesondere Seriennummern, anhand welcher Wertdokumente identifizierbar sind, die dem Umlauf entzogen werden sollen und/oder im Umlauf bleiben sollen, verglichen werden. Wenn das Vergleichen ergeben hat, dass in den Wertdokumenten zumindest ein Wertdokument enthalten ist, das dem Umlauf entzogen werden soll, wird diejenige Charge, in welcher das zumindest eine Wertdokument enthalten ist, das dem Umlauf entzogen werden soll, aus den mehreren Chargen anhand der Zuordnungsdaten und eines Ergebnisses des Vergleichens der ersten Identifikationsdaten mit den zweiten Identifikationsdaten identifiziert. Ferner werden dann die in der identifizierten Charge enthaltenen Wertdokumente in der mindestens einen Wertdokumentbearbeitungsvorrichtung in Abhängigkeit vom Ergebnis des Vergleichens der ersten Identifikationsdaten mit den zweiten Identifikationsdaten sortiert.

Das erfindungsgemäße Wertdokumentbearbeitungssystem zum Bearbeiten von Wertdokumenten, insbesondere Banknoten, weist wenigstens eine Wertdokumentbearbeitungsvorrichtung auf, welche dazu eingerichtet ist, erste Identifikationsdaten, insbesondere Seriennummern, zu ermitteln, anhand welcher die in mehreren unterschiedlichen Chargen enthaltenen Wertdokumente identifizierbar sind, und die ersten Identifikationsdaten, insbesondere über einen Internetdienst, an eine externe Rechenvorrichtung zu übermitteln. Die Wertdokumentbearbeitungsvorrichtung ist zudem dazu eingerichtet, Zuordnungsdaten zu erzeugen, anhand welcher die ersten Identifikationsdaten der in den mehreren Chargen enthaltenen Wertdokumente der jeweiligen Charge zugeordnet werden, und die Zuordnungsdaten ein einer Datenbank zu speichern. Das Wertdokumentbearbeitungssystem weist zudem eine externe Rechenvorrichtung auf, welche dazu eingerichtet ist, die ersten Identifikationsdaten mit vorgegebenen zweiten Identifikationsdaten, insbesondere Seriennummern, anhand welcher Wertdokumente identifizierbar sind, die dem Umlauf entzogen werden sollen und/oder im Umlauf bleiben sollen, zu vergleichen. Eine Prüfvorrichtung ist dazu eingerichtet, zu prüfen, ob das Vergleichen ergeben hat, dass in den Wertdokumenten zumindest ein Wertdokument enthalten ist, das dem Umlauf entzogen werden soll. Eine Steuerungsvorrichtung ist dazu eingerichtet, diejenige Charge, in welcher das zumindest eine Wertdokument enthalten ist, das dem Umlauf entzogen werden soll, aus den mehreren Chargen anhand der in der Datenbank gespeicherten Zuordnungsdaten und eines Ergebnisses des Vergleichens der ersten Identifikationsdaten mit den zweiten Identifikationsdaten zu identifizieren, wenn das Vergleichen ergeben hat, dass in den von der mindestens einen Wertdokumentbearbeitungsvorrichtung bearbeiteten Wertdokumenten zumindest ein Wertdokument enthalten ist, das dem Umlauf entzogen werden soll. Dabei ist die wenigstens eine Wertdokumentbearbeitungsvorrichtung ferner dazu eingerichtet, die in der identifizierten Charge enthaltenen Wertdokumente in Abhängigkeit von einem Ergebnis des Vergleichens der ersten Identifikationsdaten mit den zweiten Identifikationsdaten zu sortieren.

Ein Aspekt der Erfindung basiert auf dem Ansatz, anhand von ersten Identifikationsdaten, insbesondere Seriennummern, welche die in mehreren unterschiedlichen Chargen enthaltenen Wertdokumente identifizieren, und vorgegebenen zweiten Identifikationsdaten in einer externen Rechenvorrichtung zu prüfen, ob bzw. welche der Wertdokumente dem Umlauf entzogen werden sollen. Neben den ersten Identifikationsdaten werden auch Zuordnungsdaten erzeugt, durch welche die ersten Identifikationsdaten mit der Charge, in welcher die jeweiligen Wertdokumente enthalten sind bzw. waren, verknüpft werden. Anhand der ersten Identifikationsdaten kann aus mehreren Chargen dann diejenige Charge identifiziert werden, in welcher die Wertdokumente mit diesen Identifikationsdaten enthalten sind bzw. waren. Vorzugsweise enthalten die Zuordnungsdaten zusätzlich Ortsinformationen zum Ort, insbesondere zum aktuellen Ort, an dem sich die jeweilige Charge befindet. Dadurch wird eine Verfolgung (sog. Tracking) der bearbeiteten Chargen anhand der darin jeweils enthaltenen Wertdokumente ermöglicht, so dass die Chargen nach dem Ermitteln der ersten Identifikationsdaten beliebig weiterbearbeitet, z.B. banderoliert, kommissioniert und an einem dafür vorgesehenen Ort im Cash Center gelagert, werden können, ohne etwa an oder in der Nähe der Wertdokumentbearbeitungsmaschine aufbewahrt werden zu müssen.

Bei den zweiten Identifikationsdaten handelt es sich beispielsweise um eine sog. Whitelist, welche die Identifikationsdaten von für den Umlauf vorgesehenen bzw. freigegebenen Wertdokumenten enthält, oder eine sog. Blacklist, welche die Identifikationsdaten von aus dem Umlauf zu entfernenden Wertdokumenten enthält.

Bei den Identifikationsdaten handelt es sich vorzugsweise um Seriennummern oder ein anderes individuelles Merkmal des jeweiligen Wertdokuments, durch welches das einzelne Wertdokument identifiziert werden kann. Alternativ oder zusätzlich kann es sich bei den Identifikationsdaten aber auch um Informationen handeln, anhand welcher mehrere bzw. eine Vielzahl von Wertdokumenten identifiziert werden können, beispielsweise eine Zuordnungsnummer, welche die Zugehörigkeit der Wertdokumente z.B. zu einer Charge, einem Gebinde, einer Verpackung oder einer bestimmten Emission bzw. Serie von Wertdokumenten angibt. Anhand einer solchen Zuordnungsnummer können dem Umlauf ganze Serien oder Teilserien von Wertdokumenten auf einfache Weise entzogen werden, wenn die betreffenden Serien etwa einen Druckmangel aufweisen oder zu Testzwecken emittiert wurden und die entsprechende Nummer der Wertpapierserie in der Blacklist enthalten bzw. in der Whitelist nicht enthalten ist.

Durch Vergleichen der ersten Identifikationsdaten mit den vorgegebenen zweiten Identifikationsdaten in der externen Rechenvorrichtung werden die Identifikationsdaten derjenigen Wertdokumente ermittelt, die dem Umlauf entzogen werden sollen. Anhand des Vergleichsergebnisses, d.h. der dabei ermittelten Identifikationsdaten der aus dem Umlauf zu entfernenden Wertdokumente, wird unter Berücksichtigung der Zuordnungsdaten dann diejenige Charge identifiziert, welche die Wertdokumente mit diesen Identifikationsdaten enthält. Die in der identifizierten Charge enthaltenen Wertdokumente werden anschließend anhand des Vergleichsergebnisses sortiert, wobei diejenigen Wertdokumente, die dem Umlauf entzogen werden sollen, aussortiert werden.

In der Regel enthält die Mehrzahl der bearbeiteten Chargen keine dem Umlauf zu entziehenden Wertdokumente, so dass meist nur relativ wenige Chargen identifiziert und sortiert werden müssen, wohingegen die meisten Chargen keine aus dem Umlauf zu entfernenden Wertdokumente enthalten und daher nicht mehr sortiert werden müssen. Letztere Chargen werden in der mindestens einen Wertdokumentbearbeitungsvorrichtung also nur einmal, nämlich bei der Ermittlung der ersten Identifikationsdaten, bearbeitet. Daher wird das vorstehend beschriebene Verfahren auch als "1-Step Process" bezeichnet. Im Unterschied zu einem sog. "2-Step-Process", bei welchem das Sortieren obligatorisch ist, d.h. alle Chargen werden in Abhängigkeit von den jeweiligen Vergleichsergebnissen sortiert, werden beim vorliegenden 1-Step-Process nur diejenigen Chargen sortiert, die mindestens ein Wertdokument enthalten, das dem Umlauf entzogen werden soll.

Auf die vorstehend beschriebene Weise können auszusortierende Wertdokumente, beispielsweise gefälschte, fehlerhafte und/oder in ein Verbrechen verwickelte Wertdokumente, gezielt und zuverlässig dem Umlauf entzogen bzw. alle anderen Wertdokumente zuverlässig wieder dem Umlauf zugeführt werden. Zudem ermöglicht es der - anstatt in der Wertdokumentbearbeitungsvorrichtung - in einer externen Rechenvorrichtung durchgeführte Vergleich der ersten Identifikationsdaten mit den vorgegebenen zweiten Identifikationsdaten, dass Letztere in der externen Rechenvorrichtung einfach und zentralisiert verwaltet, insbesondere aktualisiert, werden können. Die für die Ermittlung der Sortierdaten erforderlichen zweiten Identifikationsdaten, z.B. in Form einer Whitelist oder Blacklist, brauchen daher nicht ständig dezentral auf mehreren Wertdokumentbearbeitungsvorrichtungen aktualisiert zu werden.

Unter einer externen Rechenvorrichtung ist vorzugsweise ein Computersystem, insbesondere ein Server, zu verstehen, das vorzugsweise an einem zentralen Ort, beispielsweise dem Hauptsitz einer Zentralbank, lokalisiert ist und mit den Wertdokumentbearbeitungsvorrichtungen über eine Internetverbindung Daten austauschen kann. Alternativ kann es sich bei der externen Rechenvorrichtung auch um eine sog. Cloud handeln, welche ein Rechnernetzwerk zur Durchführung der vorgehend beschriebenen Verfahrensschritte aufweist.

Durch eine geeignete Datenverbindung, insbesondere durch einen Internetdienst wie File Transfer Protocol (FTP), E-Mail oder das World Wide Web (WWW), der Wertdokumentbearbeitungsvorrichtung mit der externen Rechenvorrichtung können die Wertdokumente der jeweils identifizierten Charge bzw. Chargen basierend auf den zentral vorgegebenen aktuellen zweiten Identifikationsdaten dezentral bzw. lokal, d.h. am Ort der Wertdokumentbearbeitungsvorrichtung sortiert werden, wenn das Vergleichen die Notwendigkeit des Sortierens ergeben hat.

Insgesamt erlaubt die Erfindung somit eine verbesserte Bearbeitung von Wertdokumenten, insbesondere eine zuverlässigere Sortierung von Wertdokumenten.

In einer bevorzugten Ausführung enthält das Ergebnis des Vergleichens der ersten Identifikationsdaten mit den zweiten Identifikationsdaten erste Sortierdaten, anhand welcher Wertdokumente identifizierbar sind, die dem Umlauf entzogen werden sollen und/oder im Umlauf bleiben sollen. Vorzugsweise erfolgt das Identifizieren der Charge, in welcher das zumindest eine Wertdokument enthalten ist, das dem Umlauf entzogen werden soll, anhand der Zuordnungsdaten und der ersten Sortierdaten. Ebenso erfolgt das Sortieren der Wertdokumente in der mindestens einen Wertdokumentbearbeitungsvorrichtung in bevorzugter Weise in Abhängigkeit von den ersten Sortierdaten. Die ersten Sortierdaten werden dabei von der externen Rechenvorrichtung an die mindestens eine Wertdokumentbearbeitungsvorrichtung, insbesondere über einen Internetdienst, übermittelt.

Die ersten Sortierdaten enthalten in bevorzugter Weise Identifikationsdaten derjenigen Wertdokumente, die dem Umlauf entzogen werden sollen. In diesem Sinne entsprechen die ersten Sortierdaten einer lokalen bzw. auf die von der wenigstens einen Wertdokumentbearbeitungsvorrichtung bearbeiteten Wertdokumente angepassten Blacklist.

Alternativ können die erste Sortierdaten auch Identifikationsdaten derjenigen Wertdokumente enthalten, die im Umlauf verbleiben sollen. In diesem Fall entsprechende ersten Sortierdaten einer lokalen bzw. angepassten Whitelist.

Durch die vorstehend beschriebenen Ausführungen können dem Umlauf zu entziehende Wertdokumente besonders zuverlässig aussortiert werden.

In einer weiteren bevorzugten Ausführung werden jeweils eine oder mehrerer Eigenschaften der Wertdokumente in der mindestens einen Wertdokumentbearbeitungsvorrichtung mittels eines oder mehrerer Sensoren erfasst und entsprechende Sensordaten erzeugt. Die Sensordaten werden, insbesondere über einen Internetdienst, an die externe Rechenvorrichtung übermittelt, in welcher die Wertdokumente, insbesondere hinsichtlich Echtheit und/ oder Zustand, anhand der Sensordaten dahingehend geprüft werden, ob eines oder mehrere Wertdokumente dem Umlauf entzogen werden sollen und/oder im Umlauf bleiben sollen. Wenn das Prüfen der Wertdokumente anhand der Sensordaten ergeben hat, dass in den Wertdokumenten zumindest ein Wertdokument enthalten ist, das dem Umlauf entzogen werden soll, wird diejenige Charge, in welcher das zumindest eine Wertdokument enthalten ist, das dem Umlauf entzogen werden soll, aus den mehreren Chargen anhand der Zuordnungsdaten und eines Ergebnisses der Prüfung der Wertdokumente anhand der Sensordaten identifiziert. Zudem werden die in der identifizierten Charge enthaltenen Wertdokumente in der mindestens einen Wertdokumentbearbeitungsvorrichtung in Abhängigkeit vom Ergebnis der Prüfung sortiert.

Auf diese Weise werden die Wertdokumente in der mindestens einen Wertdokumentbearbeitungsvorrichtung auch im Hinblick auf anhand der Sensordaten bestimmbaren Eigenschaften wie Echtheit und/oder Fitness zuverlässig sortiert, wobei eine (zeit)aufwändige Auswertung der Sensordaten in der wenigstens einen Wertdokumentbearbeitungsvorrichtung vermieden werden kann.

In einer weiteren bevorzugten Ausführung enthält das Ergebnis der Prüfung der Wertdokumente anhand der Sensordaten zweite Sortierdaten, anhand welcher Wertdokumente identifizierbar sind, die dem Umlauf entzogen werden sollen und/oder im Umlauf bleiben sollen. Das Identifizieren der Charge, in welcher das zumindest eine Wertdokument enthalten ist, das dem Umlauf entzogen werden soll, erfolgt vorzugsweise anhand der Zuordnungsdaten und der zweiten Sortierdaten. Das Sortieren der Wertdokumente in der mindestens einen Wertdokumentbearbeitungsvorrichtung erfolgt vorzugsweise in Abhängigkeit von den zweiten Sortierdaten. Dadurch können dem Umlauf zu entziehende Wertdokumente besonders zuverlässig aussortiert werden.

In einer weiteren bevorzugten Ausführung werden beim Sortieren der in der identifizierten Charge enthaltenen Wertdokumente in der mindestens einen Wertdokumentbearbeitungsvorrichtung die ersten Identifikationsdaten der Wertdokumente erneut erfasst und die in der identifizierten Charge enthaltenen Wertdokumente anhand eines Vergleichs der erneut erfassten ersten Identifikationsdaten mit den ersten Sortierdaten bzw. zweiten Sortierdaten sortiert. Vorteilhafterweise reicht es aus, wenn die wenigstens eine Wertdokumentbearbeitungsvorrichtung, in welcher die in der identifizierten Charge enthaltenen Wertdokumente sortiert werden, nur die ersten Identifikationsdaten lesen kann, so dass auf eine darüber hinaus gehende Sensorik einschließlich Auswertungssoftware verzichtet werden kann.

In einer weiteren bevorzugten Ausführung weist das Verfahren folgende weitere Schritte auf: Ermitteln jeweils einer oder mehrerer Eigenschaften der Wertdokumente in der mindestens einen Wertdokumentbearbeitungsvorrichtung mittels eines oder mehrerer Sensoren und Erzeugen entsprechender Sensordaten und Auswählen eines Teils der ersten Identifikationsdaten anhand der Sensordaten, wobei der ausgewählte Teil der ersten Identifikationsdaten an die externe Rechenvorrichtung übermittelt wird. Dadurch ist es möglich, auf die Prüfung eines Teils der Wertdokumente in der externen Rechenvorrichtung hinsichtlich des Auftretens ihrer Identifikationsdaten in einer Black- oder Whitelist zu verzichten, beispielsweise wenn anhand der Sensordaten ermittelt wird, dass die Wertdokumente ohnehin, etwa aufgrund ihres schlechten Zustands, aussortiert werden müssen.

In einer weiteren bevorzugten Ausführung erfolgt das Ermitteln der ersten Identifikationsdaten der Wertdokumente und das Sortieren der in der identifizierten Charge enthaltenen Wertdokumente in derselben Wertdokumentbearbeitungsvorrichtung. Dabei werden - falls das Ergebnis des Vergleichens der ersten Identifikationsdaten mit den zweiten Identifikationsdaten eine Sortierung der Wertdokumente erfordert - die Wertdokumente der identifizierten Chargen der Wertdokumentbearbeitungsvorrichtung, in welcher die ersten Identifikationsdaten zu Beginn des Verfahrens ermittelt wurden, erneut zugeführt. Zu diesem Zweck kann an der Wertdokumentbearbeitungsvorrichtung ein Signal ausgegeben werden, welches die Notwendigkeit der Sortierung der in der identifizierten Charge enthaltene Wertdokumente signalisiert bzw. die Sortierung dieser Wertdokumente veranlasst, wie z.B. "Charge XX zum Sortieren erneut einlegen!". Alternativ kann ein entsprechender Hinweis ausgegeben werden, wenn die in einer Charge enthaltenen Wertdokumente nicht mehr sortiert werden müssen, wie z.B. "Charge YY in Ordnung!", und anderweitig bearbeitet werden können, indem sie z.B. kommissioniert, verpackt und/ oder wieder in Umlauf gebracht werden.

In einer weiteren bevorzugten Ausführung erfolgt das Ermitteln der ersten Identifikationsdaten der Wertdokumente in einer ersten Wertdokumentbearbeitungsvorrichtung und das Sortieren der in der identifizierten Charge enthaltenen Wertdokumente in einer von der ersten Wertdokumentbearbeitungsvorrichtung verschiedenen zweiten Wertdokumentbearbeitungsvorrichtung. Das Erfassen der ersten Identifikationsdaten der Wertdokumente und das gegebenenfalls notwendige, insbesondere erneute, Sortieren der Wertdokumente in Abhängigkeit vom Ergebnis des Vergleichens wird dabei vorzugsweise in voneinander getrennten Prozessschritten durchgeführt, die insbesondere zeitlich und/oder räumlich unabhängig voneinander sind. Dadurch können die Chargen nach dem Erfassen der ersten Identifikationsdaten und dem Erzeugen der Zuordnungsdaten im Rahmen der Weiterbearbeitung auch in ein anderes Cash Center transportiert werden, in welchem die Sortierdaten gegebenenfalls zur Verfügung gestellt werden und die Sortierung stattfindet. Dazu werden auch die Zuordnungsdaten in dem anderen Cash Center zur Verfügung gestellt.

In einer weiteren bevorzugten Ausführung werden die vorgegebenen zweiten Identifikationsdaten um weitere zweite Identifikationsdaten ergänzt, welche Wertdokumente identifizieren, deren Prüfung, insbesondere hinsichtlich Echtheit und/oder Zustand, ergeben hat, dass sie dem Umlauf entzogen werden sollen und/oder im Umlauf bleiben sollen. Vorzugsweise werden diese Wertdokumente anhand von Sensordaten, die von Sensoren der Wertdokumentbearbeitungsvorrichtung erzeugt werden, hinsichtlich Echtheit bzw. Zustand geprüft und abhängig vom Ergebnis der Prüfung die zugehörigen Seriennummern als weitere zweite Identifikationsdaten in eine in der externen Rechenvorrichtung gespeicherte Whitelist bzw. Blacklist aufgenommen. Dadurch wird eine einfache und zuverlässige Aktualisierung bzw. Erweiterung einer aus den vorgegebenen zweiten Identifikationsdaten gebildeten Whitelist bzw. Blacklist im Rahmen des üblichen Bearbeitungsverfahrens von Wertdokumenten ermöglicht.

In einer weiteren bevorzugten Ausführung werden die Wertdokumente oder ein Teil der Wertdokumente nach dem Ermitteln der ersten Identifikationsdaten der Wertdokumente erst wieder für den Umlauf freigegeben, wenn das Vergleichen der ersten Identifikationsdaten mit den zweiten Identifikationsdaten und gegebenenfalls die Prüfung der Wertdokumente anhand der Sensordaten ergeben hat, dass in den Wertdokumenten kein Wertdokument enthalten ist, das dem Umlauf entzogen werden soll. In diesem Fall können alle in der Charge enthaltenen Wertdokumente wieder in den Umlauf gegeben werden. Alternativ werden die Wertdokumente oder ein Teil der Wertdokumente erst wieder freigegeben, wenn das Sortieren der in der identifizierten Charge enthaltenen Wertdokumente in der mindestens einen Wertdokumentbearbeitungsvorrichtung in Abhängigkeit vom Ergebnis des Vergleichens der ersten Identifikationsdaten mit den zweiten Identifikationsdaten und gegebenenfalls vom Ergebnis der Prüfung der Wertdokumente anhand der Sensordaten erfolgt ist. In diesem Fall können nur diejenigen in der Charge enthaltenen Wertdokumente wieder in den Umlauf gegeben werden, die beim Sortiervorgang nicht, z.B. wegen Fälschungsverdachts oder Verwicklung in ein Verbrechen, aussortiert wurden, wohingegen die aussortierten Wertdokumente einer gesonderten Behandlung, z.B. einer Vernichtung, zugeführt werden, um nicht mehr in den Umlauf gelangen zu können.

In der Zeit zwischen dem Ermitteln der ersten Identifikationsdaten und dem Vorliegen des Vergleichsergebnisses, wonach die Charge sortiert werden muss bzw. nicht mehr sortiert zu werden braucht, wird die Charge vorzugsweise außerhalb der Wertdokumentbearbeitungsvorrichtung, ggf. nach einer Verpackung oder Bündelung z.B. mittels Banderole, aufbewahrt bzw. gelagert. Unter einer Aufbewahrung bzw. Lagerung ist dabei jede Aufbewahrung der Chargen zu verstehen, bei welcher diese nicht in den Umlauf gelangen können. Beispielsweise werden die Wertdokumente in einem Cash Center verpackt und/oder kommissioniert und/oder in einem Tresor aufbewahrt, ohne das Cash Center verlassen zu können. Muss eine Charge gemäß dem Vergleichsergebnis sortiert werden, wird diese, ggf. nach Entfernen der Verpackung bzw. Banderole, dann wieder in dieselbe oder eine andere Wertdokumentbearbeitungseinrichtung zum Zweck des Sortierens eingelegt. Andernfalls wird die Charge, ohne sortiert werden zu müssen, für den Umlauf freigegeben.

Weitere Vorteile, Merkmale und Anwendungsmöglichkeiten der vorliegenden Erfindung ergeben sich aus der nachfolgenden Beschreibung in Zusammenhang mit den Figuren. Es zeigen:
- Fig. 1: ein erstes Beispiel eines Wertdokumentenbearbeitungssystems; und
- Fig. 2: ein zweites Beispiel eines Wertdokumentbearbeitungssystems.

Figur 1 zeigt ein erstes Beispiel eines Wertdokumentbearbeitungssystems 100 mit einer ersten Wertdokumentbearbeitungsvorrichtung 1, einer zweiten Wertdokumentbearbeitungsvorrichtung 2, einer Prüfvorrichtung 15, einer Steuervorrichtung 16 und einer externen Rechenvorrichtung 3, welche mit der ersten und zweiten Wertdokumentbearbeitungsvorrichtung 1, 2, beispielsweise über einen Internetdienst 4, verbunden ist.

Im vorliegenden Beispiel werden an ein Cash Center 5, in welchem sich die erste und zweite Wertdokumentbearbeitungsvorrichtung 1, 2 befinden, mehrere unterschiedliche Chargen 17 von Wertdokumenten 6 geliefert. In der ersten Wertdokumentbearbeitungsvorrichtung 1 werden erste Identifikationsdaten I₁ der in den Chargen 17 jeweils enthaltenen Wertdokumente 6 zur Identifizierung der Wertdokumente 6 ermittelt, etwa indem mit einer Kamera 7 aufgenommene Bilder der Wertdokumente 6 mittels eines Algorithmus zur optischen Zeichenerkennung (OCR) verarbeitet und auf den Wertdokumenten 6 aufgedruckte Seriennummern gelesen bzw. identifiziert werden. Alternativ können die Identifikationsdaten I₁ aber auch schon außerhalb des Cash Centers 5 erfasst werden, beispielsweise bei einem sog. Deposit Killing, und gemeinsam mit den Wertdokumenten 6 an das Cash Center 5 geliefert werden.

Die ersten Identifikationsdaten I₁ werden mit den Chargen 17, in welchen die Wertdokumente 6 jeweils enthalten sind, mit Hilfe von Zuordnungsdaten verknüpft. Beispielsweise enthalten die Zuordnungsdaten neben den ersten Identifikationsdaten der in einer Charge enthaltenen Wertdokumente eine Identitäts- und/oder Ortsinformation zur Identität bzw. zum Ort der Charge. Die Zuordnungsdaten werden in einer Datenbank 13 gespeichert, so dass anhand der Zuordnungsdaten jederzeit die Charge 17, in der ein bestimmtes, beispielsweise durch eine Seriennummer identifizierbares, Wertdokument 6 enthalten ist, ermittelbar und ggf. anhand der Ortsinformation auch innerhalb des Cash Centers 5 lokalisierbar ist.

Zusätzlich werden im vorliegenden Beispiel eine oder mehrere Eigenschaften der Wertdokumente 6 mittels eines oder mehrerer Sensoren 8, beispielsweise Infrarot-, Ultraschall-, Magnet-, optischer und/oder kapazitiver Sensoren, erfasst. Die Sensoren 8 erzeugen entsprechende Sensordaten D, welche die betreffenden Eigenschaften der Wertdokumente 6 charakterisieren.

Anhand der Sensordaten können auch Doppel- oder Mehrfachabzüge von Wertdokumenten 6 erkannt, in ein entsprechendes Ausgabefach der Wertdokumentbearbeitungsvorrichtung 1 ausgegeben und von dort wieder in die Vorrichtung 1 zur Ermittlung der ersten Identifikationsdaten I₁ der in den Doppel- bzw. Mehrfachabzügen enthaltenen Wertdokumenten 6 eingegeben werden, um zu gewährleisten, dass die ersten Identifikationsdaten I₁ von allen in der jeweiligen Charge 17 enthaltenen Wertdokumenten 6 ermittelt werden.

Die ersten Identifikationsdaten I₁ werden zusammen mit den Sensordaten D über den Internetdienst 4 an die externe Rechenvorrichtung 3 übermittelt, während die in der ersten Wertdokumentbearbeitungsvorrichtung 1 bearbeiteten Chargen 17 aus einem Stapler 9 entnommen, ggf. banderoliert und/oder kommissioniert und z.B. in einem Tresor 10 zwischengelagert werden.

In der externen Rechenvorrichtung 3 werden die ersten Identifikationsdaten I₁ mit vorgegebenen zweiten Identifikationsdaten I₂, insbesondere vorgegebenen Seriennummern, verglichen und die Wertdokumente 6 anhand der ermittelten Sensordaten D hinsichtlich Echtheit und/oder Zustand (sog. Fitness) geprüft.

Die zweiten Identifikationsdaten I₂ sind in der externen Rechenvorrichtung 3 in einer Datenbank 11 gespeichert und bilden eine sog. Whitelist, anhand welcher im Umlauf befindliche bzw. für den Umlauf bestimmte Wertdokumente 6 identifiziert werden können. Alternativ bilden die zweiten Identifikationsdaten I₂ eine sog. Blacklist, anhand der aus dem Umlauf zu entfernenden Wertdokumente 6 identifiziert werden können. Dabei kann vorgesehen sein, die vorgegebenen zweiten Identifikationsdaten I₂ in der Datenbank 11, insbesondere wenn es sich um eine Blacklist handelt, um Identifikationsdaten von Wertdokumenten 6 zu ergänzen, welche anhand der Sensordaten D als unecht eingestuft werden.

In der Prüfvorrichtung 15 wird anhand des in der externen Rechenvorrichtung 3 durchgeführten Vergleichs der ersten Identifikationsdaten I₁ mit den zweiten Identifikationsdaten I₂ und gegebenenfalls auch der Prüfung der Wertdokumente 6 anhand der Sensordaten D geprüft, ob zumindest ein Wertdokument 6 vorhanden ist, das dem Umlauf entzogen werden soll. Ergibt diese Prüfung, dass alle im Tresor 10 zwischengelagerten Wertdokumente 6 wieder in den Umlauf gegeben werden können, dürfen die Chargen 17 das Cash Center 5, insbesondere ohne vorherige Sortierung, verlassen (Pfeil 18a). Ergibt die Prüfung jedoch, dass die im Tresor 10 zwischengelagerten Chargen 17 ein oder mehrere dem Umlauf zu entziehende Wertdokumente 6 enthalten, beispielsweise weil diese in ein Verbrechen verwickelt waren, unecht sind und/oder in schlechtem Zustand (unfit) sind, werden in der Steuervorrichtung 16 diejenigen Chargen identifiziert, in welchen diese Wertdokumente enthalten sind. Die identifizierten Chargen werden dem Tresor 10 entnommen und der zweiten Wertdokumentbearbeitungsvorrichtung 2 zur entsprechenden Sortierung zugeführt werden (Pfeil 18b).

Im vorliegenden Beispiel werden anhand des Vergleichs der ersten mit den zweiten Identifikationsdaten I₁ bzw. I₂ erste Sortierdaten S₁ ermittelt, welche die Identifikationsdaten von Wertdokumenten 6 enthalten, die im Umlauf verbleiben oder aus dem Umlauf entfernt werden sollen. Entsprechend können anhand der Sensordaten D zweite Sortierdaten S₂ ermittelt werden, welche die Identifikationsdaten derjenigen Wertdokumente 6 enthalten, deren Echtheit bzw. Zustand als in Ordnung bzw. nicht in Ordnung eingestuft wurde.

Die ersten und zweiten Sortierdaten S₁, S₂ werden, vorzugsweise zusammen bzw. gleichzeitig, von der externen Rechenvorrichtung 3 an die zweite Bearbeitungsvorrichtung 2 über den Internetdienst 4 übermittelt. Sobald die ersten und zweiten Sortierdaten S₁, S₂ im Cash Center 5 vorliegen, können die identifizierten Chargen 17 aus dem Tresor 10 entnommen und der zweiten Wertdokumentbearbeitungsvorrichtung 2 zum Zweck der Sortierung zugeführt werden. Dabei kann zwischen der Bearbeitung der Wertdokumente 6 in der ersten Wertdokumentbearbeitungsvorrichtung 1 und der Sortierung der Wertdokumente 6 in der zweiten Wertdokumentbearbeitungsvorrichtung 2 eine Zeitspanne von mehreren Minuten oder sogar Stunden liegen.

Um eine Sortierung der in den identifizierten Chargen 17 enthaltenen Wertdokumente 6 anhand der ersten und zweiten Sortierdaten S₁, S₂ zu ermöglichen, ist die zweite Wertdokumentbearbeitungsvorrichtung 2 dazu eingerichtet, die ersten Identifikationsdaten I₁ der entsprechenden Wertdokumente 6 erneut zu erfassen, beispielsweise mittels einer Kamera 7. Anhand eines Vergleichens der erneut erfassten ersten Identifikationsdaten I₁ und der übermittelten ersten und zweiten Sortierdaten S₁, S₂ kann die zweite Wertdokumentbearbeitungsvorrichtung 2 die Wertdokumente 6 sortieren und beispielsweise in unterschiedliche Stapler 12a, 12b, 12c ausgeben, wobei vorzugsweise ein Stapler 12c diejenigen Wertdokumente 6 aus den identifizierten Chargen 17 enthält, die dem Umlauf zu entziehen sind. Alternativ können diese Wertdokumente 6 aber auch direkt einer Wertdokumentvernichtungsvorrichtung (nicht dargestellt) zugeführt werden.

Vorzugsweise können die Identifikationsdaten der im Stapler 12c aussortierten Wertdokumente 6 über den Internetdienst 4 an die externe Rechenvorrichtung 3 übermittelt werden, so dass die vorgegebenen zweiten Identifikationsdaten I₂ in der Datenbank 11 entsprechend aktualisiert werden können, indem z.B. die Seriennummern der vernichteten bzw. aus dem Umlauf genommenen Wertdokumente 6 aus der Whitelist gestrichen werden. Die Seriennummern vernichteter Wertdokumente 6 werden vorzugsweise nicht in eine Blacklist aufgenommen, um den Umfang der Blacklist nicht übermäßig zu erhöhen.

Die in den ersten und zweiten Stapler 12a, 12b ausgegebenen Wertdokumente 6 können nach der Sortierung dagegen das Cash Center 5 verlassen und wieder in den Umlauf gebracht werden (weißer Pfeil 18c).

Das vorstehend beschriebene System hat den besonderen Vorteil, dass die zweiten Identifikationsdaten I₂, beispielsweise in Form einer Black- oder Whitelist, die eine große Anzahl von Einträgen enthält und daher viel Speicherplatz benötigt, zentral gespeichert und verwaltet werden und nicht etwa dezentral in den betreffenden Wertdokumentbearbeitungsvorrichtungen 1, 2 bzw. in jedem Cash Center 5 vorliegen müssen. Probleme aufgrund nicht ausreichender Speicher- und/oder Rechenleistung der Wertdokumentbearbeitungsvorrichtungen 1, 2 bzw. des Cash Centers 5 werden dadurch vermieden. Ferner werden die Wertdokumentbearbeitungsvorrichtungen 1, 2 durch die Auslagerung des im Allgemeinen zeitaufwändigen Vergleichs- bzw. Prüfvorgangs in die externe Rechenvorrichtung 3 lediglich während des Erfassens der ersten Identifikationsdaten bzw. Sortierens der in einer Charge enthaltenen Wertdokumente benötigt und stehen danach sofort wieder für weitere Chargen zur Verfügung, wodurch insgesamt eine effiziente Bearbeitung einer Reihe bzw. Vielzahl von Wertdokumentchargen ermöglicht wird.

Alternativ zum vorstehend beschriebenen Beispiel eines Wertdokumentbearbeitungssystems 100, bei welchem das Ermitteln der ersten Identifikationsdaten der Wertdokumente 6 und Sortieren der Wertdokumente 6 anhand der ersten und ggf. zweiten Sortierdaten in unterschiedlichen Wertdokumentbearbeitungsvorrichtungen 1, 2 durchgeführt werden, ist es möglich, beide Prozessschritte in nur einer zu diesem Zweck entsprechend ausgestalteten Wertdokumentbearbeitungsvorrichtung durchzuführen, wie nachfolgend näher erläutert wird.

Figur 2 zeigt ein zweites Beispiel eines Wertdokumentbearbeitungssystems 100 mit einer Wertdokumentbearbeitungsvorrichtung 1, einer Prüfvorrichtung 15, einer Steuerungsvorrichtung 16 und einer externen Rechenvorrichtung 3, welche mit der Wertdokumentbearbeitungsvorrichtung 1 über einen Internetdienst 4 verbunden ist.

Im vorliegenden Beispiel werden die an ein Cash Center 5 gelieferten Wertdokumente 6 in der Wertdokumentbearbeitungsvorrichtung 1 zunächst anhand der mittels eines oder mehrerer Sensoren 8 erfassten Eigenschaften der Wertdokumente 6, insbesondere hinsichtlich Wert und/oder Echtheit und/ oder Zustand, geprüft und in verschiedene Stapler 12a, 12b, 12c entsprechend ihrer Eigenschaften bzw. dem Ergebnis der vorgenommenen Prüfung ausgegeben.

Ferner werden erste Identifikationsdaten I₁ der Wertdokumente 6, beispielsweise auf den Wertdokumenten 6 aufgedruckte Seriennummern, ermittelt, indem mit einer Kamera 7 aufgenommene Bilder der Wertdokumente 6 mittels optischer Zeichenerkennung (OCR) verarbeitet werden.

Die in den Staplern 12a, 12b, 12c jeweils enthaltenen Chargen werden entnommen und chargenweise weiterbearbeitet, z.B. banderoliert, gebündelt, in einer ATM-Kassette gestapelt und/oder kommissioniert, und im Cash Center 5, beispielsweise in einem Tresor 10, zwischengelagert. Die Wertdokumentbearbeitungsvorrichtung 1 steht dann wieder für die Bearbeitung weiterer Wertdokumente 6, d.h. die Ermittlung erster Identifikationsdaten I₁, Prüfung und Ausgabe in die Stapler 12a, 12b, 12c, zur Verfügung.

Die ersten Identifikationsdaten I₁ der Wertdokumente 6 werden mit Hilfe von Zuordnungsdaten mit den in den Staplern 12a, 12b, 12c jeweils ausgegebenen Chargen verknüpft. Beispielsweise enthalten die Zuordnungsdaten neben den ersten Identifikationsdaten der in einer Charge jeweils enthaltenen Wertdokumente eine Identitäts- und/oder Ortsinformation zur Identifikation bzw. zum Ort der Charge. Beispielsweise können Identitätsinformationen der Chargen wie folgt lauten: "Stapler 1/Charge Nr. 1", "Stapler 1/Charge Nr. 2", "Stapler 1/Charge Nr. 3" etc., "Stapler 2/Charge Nr. 1", "Stapler 2/Charge Nr. 2", "Stapler 2/Charge Nr. 3" etc., bzw. "Stapler 3/Charge Nr. 1", "Stapler 3/Charge Nr. 2", "Stapler 3/Charge Nr. 3" etc.

Anhand der in einer Datenbank 13 gespeicherten Zuordnungsdaten kann dann jederzeit die Charge, in der ein bestimmtes, beispielsweise durch eine Seriennummer identifizierbares, Wertdokument 6 enthalten ist, ermittelt und ggf. anhand der Ortsinformation auch innerhalb des Cash Centers 5 lokalisiert werden.

Die ersten Identifikationsdaten I₁ der Wertdokumente 6 werden über den Internetdienst 4 an die externe Rechenvorrichtung 3 übermittelt und dort mit vorgegebenen zweiten Identifikationsdaten I₂, welche in einer Datenbank 11 der externen Rechenvorrichtung 3 gespeichert sind, verglichen. Wie bei dem in Figur 1 gezeigten Beispiel bilden die vorgegebenen zweiten Identifikationsdaten I₂ vorzugsweise eine Whitelist bzw. Blacklist. Die vorstehenden Ausführungen im Zusammenhang mit Figur 1 gelten entsprechend.

Beim Vergleich der ersten und zweiten Identifikationsdaten in der externen Rechenvorrichtung 3 werden entsprechende Sortierdaten S₁ erzeugt, welche die Identifikationsdaten der dem Umlauf zu entziehenden Wertdokumente enthalten und über den Internetdienst 4 an das Cash Center 5 zurück übermittelt werden.

Die Prüfvorrichtung 15 prüft anhand des Vergleichsergebnisses, insbesondere anhand der Sortierdaten S₁, ob die Wertdokumente 6 mindestens ein dem Umlauf zu entziehendes Wertdokument 6 enthalten. Falls das Ergebnis dieser Prüfung positiv ist, wird in der Steuerungsvorrichtung 16 anhand der in der Datenbank 13 gespeicherten Zuordnungsdaten diejenige Charge ermittelt, z.B. "Stapler 2/Charge Nr. 3", die das zumindest eine dem Umlauf zu entziehende Wertdokument enthält. Diese Charge wird dann aus dem Tresor 10 genommen und der Wertdokumentbearbeitungsvorrichtung 1 erneut zugeführt und entsprechend dem Vergleichsergebnis, insbesondere auf Basis der Sortierdaten S₁, sortiert. Dazu werden die ersten Identifikationsdaten der in der betreffenden Charge enthaltenen Wertdokumente erneut ermittelt und mit den in den Sortierdaten S₁ enthaltenen Identifikationsdaten verglichen. Je nachdem, ob die erneut ermittelten ersten Identifikationsdaten mit den in den Sortierdaten S₁ enthaltenen Identifikationsdaten übereinstimmen oder nicht, werden die entsprechenden Wertdokumente der Charge in unterschiedliche Stapler, z.B. in den Stapler 12a bzw. 12b, ausgegeben. Im vorliegenden Beispiel werden bei dieser Sortierung in den Stapler 12a die aus dem Umlauf zu entfernenden Wertdokumente ausgegeben, während die für einen erneuten Umlauf bestimmten Wertdokumente in den Stapler 12b ausgegeben werden. Erstere können dann z.B. einer Vernichtung zugeführt werden, während Letztere das Cash Center 5 wieder verlassen und in den Umlauf gegeben werden können.

Bei einer Variante des vorstehend mit Bezug auf die Figur 2 beschriebenen Ablaufs kann vorgesehen sein, dass nur die ersten Identifikationsdaten der in bestimmten oder ausgewählten Chargen enthaltenen Wertdokumente von der Wertdokumentbearbeitungsvorrichtung 1 an die externe Rechenvorrichtung 3 zum Vergleichen übermittelt werden und mittels Zuordnungsdaten mit den ausgewählten Chargen verknüpft werden. Dementsprechend können in den in der externen Rechenvorrichtung 3 ermittelten Sortierdaten S₁ nur Identifikationsdaten von Wertdokumenten enthalten sein, die in den ausgewählten Chargen enthalten sind.

Werden bei der initialen Prüfung der Wertdokumente hinsichtlich Echtheit und Fitness beispielsweise in die Stapler 12a und 12b Wertdokumente ausgegeben, die als echt und fit eingestuft wurden, und in den Stapler 12c als unecht und/oder unfit eingestufte Wertdokumente ausgegeben, so ist es effizienter, nur die ersten Identifikationsdaten der in den Staplern 12a und 12b enthaltenen Wertdokumenten an die externe Rechenvorrichtung 3 zum Vergleich mit einer Whitelist zu übermitteln und entsprechende Zuordnungsdaten zu erzeugen, da ein erneuter Umlauf der im Stapler 12c enthaltenen Charge ohnehin nicht mehr infrage kommt.

Dementsprechend ist das System 100 so konfiguriert, dass Wertdokumente, deren erste Identifikationsdaten an die externe Rechenvorrichtung übermittelt wurden, das Cash Center 5 erst dann wieder verlassen dürfen, wenn das Vergleichsergebnis vorliegt und, falls eine erneute Sortierung erforderlich ist, die betreffende Charge auf Basis der Sortierdaten S₁ sortiert worden ist.

Eine in einer Datenbank 11 eines Wertdokumentbearbeitungssystems 100 gemäß Figur 1 oder 2 gespeicherte Whitelist wird vorzugsweise gemäß dem nachfolgend näher beschriebenen Verfahren erstellt bzw. aktualisiert.

Vorzugsweise werden Wertdokumente bereits bei ihrer Herstellung mit zweiten Identifikationsdaten, insbesondere Seriennummern, versehen, die bei oder nach deren Herstellung erfasst und in der Datenbank 11 gespeichert werden. Die zweiten Identifikationsdaten werden in der Datenbank 11 bevorzugt mit bestimmten Merkmalen der Wertdokumente bzw. Herstellungsparametern verknüpft, indem sie beispielsweise als "nicht emittiert" und/oder mit Herstellungszeit und/ oder Herstellungsort gekennzeichnet werden.

Zum Zeitpunkt der Emission der Wertdokumente, d.h. wenn die Wertdokumente in Umlauf gebracht werden, werden die entsprechenden Identifikationsdaten in der Datenbank 11 dann als "emittiert" gekennzeichnet, so dass alle zweiten Identifikationsdaten mit dem Merkmal "emittiert" dann die Whitelist bilden.

Werden im Umlauf befindliche Wertdokumente später in einer Wertdokumentbearbeitungsvorrichtung vernichtet, können dabei die Identifikationsdaten dieser Wertdokumente erfasst und an die Datenbank 11 übermittelt werden. Dabei wird in der Datenbank 11, d.h. in der Whitelist, nach den entsprechenden Identifikationsdaten der vernichteten Wertdokumente gesucht und diese als "vernichtet" gekennzeichnet.

Es können auch weitere die Wertdokumente und/oder den Vernichtungsprozess betreffende Merkmale der Wertdokumente erfasst und übermittelt und in der Datenbank 11 mit den zweiten Identifikationsdaten verknüpft werden. Solche Merkmale können beispielsweise den Vernichtungszeitpunkt und -ort, eine Identifikationsnummer der Wertdokumentbearbeitungsvorrichtung und/oder eine Identifikationsinformation eines Benutzers sein.

Alternativ können die zweiten Identifikationsdaten in der Datenbank 11 auch manuell aktualisiert werden, indem beispielsweise Identifikationsdaten von Wertdokumenten, die nicht durch eine Wertdokumentbearbeitungsvorrichtung vernichtet wurden, als "vernichtet" gekennzeichnet werden.

Durch dieses Verfahren steht stets eine aktuelle Whitelist in der Datenbank 11 zur Verfügung.

Nachfolgend werden weitere bevorzugte Aspekte im Zusammenhang mit dem Vergleich von ersten und zweiten Identifikationsdaten und der Pflege bzw. Aktualisierung der Whitelist beschrieben.

Beim Vergleichen der ersten und zweiten Identifikationsdaten in der externen Rechenvorrichtung 3 werden vorzugsweise die in der Datenbank 11 gespeicherten zweiten Identifikationsdaten I₂ nach den übermittelten ersten Identifikationsdaten I₁ durchsucht. Werden die den ersten Identifikationsdaten I₁ entsprechenden zweiten Identifikationsdaten I₂ gefunden, kann das Datum und die Zeit des Vergleichs der ersten Identifikationsdaten I₁ mit den zweiten Identifikationsdaten I₂ in der Datenbank 11 gespeichert und mit den zweiten Identifikationsdaten I₂ verknüpft werden.

Werden keine den ersten Identifikationsdaten I₁ entsprechenden zweiten Identifikationsdaten I₂ gefunden oder sind die gefundenen zweiten Identifikationsdaten I₂ nicht als "emittiert" gekennzeichnet, beispielsweise als "nicht emittiert" oder "vernichtet", werden die entsprechenden ersten Identifikationsdaten I₁ als erste Sortierdaten S₁ an das Cash Center 5, beispielsweise an eine Datenbank oder ein anderes Verwaltungssystem des Cash Centers 5 (sog. Vault Management System) übermittelt. Die ersten Sortierdaten S₁ können dann im Cash Center 5 in eine lokale Blacklist aufgenommen und den Wertdokumentbearbeitungsvorrichtungen des Cash Centers 5 zur Verfügung gestellt werden. Vorzugsweise wird auf diese Weise die lokale Blacklist im Cash Center in regelmäßigen Zeitintervallen, beispielsweise alle 10 Minuten, aktualisiert.

Bei jeder weiteren Bearbeitung der Wertdokumente durch die Wertdokumentbearbeitungsvorrichtungen im Cash Center 5, etwa bei einer Sortierung nach Wert und/oder Verschleiß, werden die ersten Identifikationsdaten I₁ der Wertdokumente erneut erfasst und mit der lokalen Blacklist, insbesondere den ersten Sortierdaten S₁, verglichen. Tritt eine Übereinstimmung von ersten Identifikationsdaten I₁ mit der lokalen Blacklist bzw. den ersten Sortierdaten S₁ auf, können an einen Angestellten des Cash Centers 5 entsprechende Meldungen ausgegeben und die betroffenen Wertdokumente in ein Ausgabefach für zurückgewiesene Wertdokumente ausgegeben werden, wo sie von dem Angestellten entnommen und einer gesonderten Bearbeitung für fälschungsverdächtige Wertdokumente zugeführt werden können.

## Patentansprüche

1. Verfahren zum Bearbeiten von Wertdokumenten (6), insbesondere Banknoten, mit folgenden Schritten:
- Ermitteln von ersten Identifikationsdaten (I₁), insbesondere Seriennummern, anhand welcher die in mehreren unterschiedlichen Chargen (17; 12a, 12b, 12c) enthaltenen Wertdokumente (6) identifizierbar sind, in mindestens einer Wertdokumentbearbeitungsvorrichtung (1),
- Erzeugen von Zuordnungsdaten, anhand welcher die ersten Identifikationsdaten (I₁) der in den mehreren Chargen (17; 12a, 12b, 12c) enthaltenen Wertdokumente (6) der jeweiligen Charge (17; 12a, 12b, 12c) zugeordnet werden, mittels der mindestens einen Wertdokumentbearbeitungsvorrichtung (1),
- Übermitteln der ersten Identifikationsdaten (I₁), insbesondere über einen Internetdienst (4), an eine externe Rechenvorrichtung (3),
- Vergleichen der übermittelten ersten Identifikationsdaten (I₁) mit vorgegebenen zweiten Identifikationsdaten (I₂), insbesondere Seriennummern, anhand welcher Wertdokumente (6) identifizierbar sind, die dem Umlauf entzogen werden sollen und/ oder im Umlauf bleiben sollen, in der externen Rechenvorrichtung (3) und,
- wenn das Vergleichen ergeben hat, dass in den Wertdokumenten (6) zumindest ein Wertdokument enthalten ist, das dem Umlauf entzogen werden soll,
- Identifizieren der Charge (17; 12a, 12b, 12c), in welcher das zumindest eine Wertdokument enthalten ist, das dem Umlauf entzogen werden soll, aus den mehreren Chargen (17; 12a, 12b, 12c) anhand der Zuordnungsdaten und eines Ergebnisses des Vergleichens der ersten Identifikationsdaten (I₁) mit den zweiten Identifikationsdaten (I₂) in einer Steuerungsvorrichtung (16) und
**gekennzeichnet durch**
- Sortieren der in der identifizierten Charge (17; 12a, 12b, 12c) enthaltenen Wertdokumente (6) in der mindestens einen Wertdokumentbearbeitungsvorrichtung (1, 2) in Abhängigkeit vom Ergebnis des Vergleichens der ersten Identifikationsdaten (I₁) mit den zweiten Identifikationsdaten (I₂).

2. Verfahren nach Anspruch 1, wobei
- das Ergebnis des Vergleichens der ersten Identifikationsdaten (I₁) mit den zweiten Identifikationsdaten (I₂) erste Sortierdaten (S₁) enthält, anhand welcher Wertdokumente (6) identifizierbar sind, die dem Umlauf entzogen werden sollen und/oder im Umlauf bleiben sollen,
- das Identifizieren der Charge (17; 12a, 12b, 12c), in welcher das zumindest eine Wertdokument enthalten ist, das dem Umlauf entzogen werden soll, anhand der Zuordnungsdaten und der ersten Sortierdaten (S₁) erfolgt und
- das Sortieren der Wertdokumente (6) der identifizierten Charge in der mindestens einen Wertdokumentbearbeitungsvorrichtung (1, 2) in Abhängigkeit von den ersten Sortierdaten (S₁) erfolgt.

3. Verfahren nach einem der vorangehenden Ansprüche mit folgenden weiteren Schritten:
- Erfassen jeweils einer oder mehrerer Eigenschaften der Wertdokumente (6) in der mindestens einen Wertdokumentbearbeitungsvorrichtung (1, 2) mittels eines oder mehrerer Sensoren (8) und Erzeugen entsprechender Sensordaten (D),
- Übermitteln der Sensordaten (D), insbesondere über einen Internetdienst (4), an die externe Rechenvorrichtung (3),
- Prüfen der Wertdokumente (6), insbesondere hinsichtlich Echtheit und/oder Zustand, anhand der Sensordaten (D) in der externen Rechenvorrichtung (3) dahingehend, ob eines oder mehrere Wertdokumente (6) dem Umlauf entzogen werden sollen und/oder im Umlauf bleiben sollen, und,
- wenn das Prüfen der Wertdokumente (6) anhand der Sensordaten (D) ergeben hat, dass in den Wertdokumenten (6) zumindest ein Wertdokument enthalten ist, das dem Umlauf entzogen werden soll,
- Identifizieren der Charge (17; 12a, 12b, 12c), in welcher das zumindest eine Wertdokument enthalten ist, das dem Umlauf entzogen werden soll, aus den mehreren Chargen (17; 12a, 12b, 12c) anhand der Zuordnungsdaten und eines Ergebnisses der Prüfung der Wertdokumente (6) anhand der Sensordaten (D) und
- Sortieren der in der identifizierten Charge (17; 12a, 12b, 12c) enthaltenen Wertdokumente (6) in der mindestens einen Wertdokumentbearbeitungsvorrichtung (1, 2) in Abhängigkeit vom Ergebnis der Prüfung.

4. Verfahren nach Anspruch 3, wobei
- das Ergebnis der Prüfung der Wertdokumente (6) anhand der Sensordaten (D) zweite Sortierdaten (S₂) enthält, anhand welcher Wertdokumente (6) identifizierbar sind, die dem Umlauf entzogen werden sollen und/oder im Umlauf bleiben sollen,
- das Identifizieren der Charge (17; 12a, 12b, 12c), in welcher das zumindest eine Wertdokument enthalten ist, das dem Umlauf entzogen werden soll, anhand der Zuordnungsdaten und der zweiten Sortierdaten (S₂) erfolgt und
- das Sortieren der Wertdokumente (6) in der mindestens einen Wertdokumentbearbeitungsvorrichtung (1, 2) in Abhängigkeit von den zweiten Sortierdaten (S₂) erfolgt.

5. Verfahren nach Anspruch 2 und/oder 4, wobei beim Sortieren der in der identifizierten Charge (17; 12a, 12b, 12c) enthaltenen Wertdokumente (6) in der mindestens einen Wertdokumentbearbeitungsvorrichtung (1, 2) die ersten Identifikationsdaten (I₁) der Wertdokumente (6) erneut erfasst und die in der identifizierten Charge (17; 12a, 12b, 12c) enthaltenen Wertdokumente (6) anhand eines Vergleichs der erneut erfassten ersten Identifikationsdaten (I₁) mit den ersten Sortierdaten (S₁) bzw. zweiten Sortierdaten (S₂) sortiert werden.

6. Verfahren nach einem der Ansprüche 1 oder 2 mit folgenden weiteren Schritten:
- Ermitteln jeweils einer oder mehrerer Eigenschaften der Wertdokumente (6) in der mindestens einen Wertdokumentbearbeitungsvorrichtung (1, 2) mittels eines oder mehrerer Sensoren (8) und Erzeugen entsprechender Sensordaten (D), und
- Auswählen eines Teils der ersten Identifikationsdaten (I₁) anhand der Sensordaten (D),
wobei der ausgewählte Teil der ersten Identifikationsdaten (I₁) an die externe Rechenvorrichtung (3) übermittelt wird.

7. Verfahren nach einem der vorangehenden Ansprüche, wobei das Ermitteln der ersten Identifikationsdaten (I₁) der Wertdokumente (6) und das Sortieren der in der identifizierten Charge (17; 12a, 12b, 12c) enthaltenen Wertdokumente (6) in derselben Wertdokumentbearbeitungsvorrichtung (1) erfolgen.

8. Verfahren nach einem der vorangehenden Ansprüche, wobei das Ermitteln der ersten Identifikationsdaten (I₁) der Wertdokumente (6) in einer ersten Wertdokumentbearbeitungsvorrichtung (1) erfolgt und das Sortieren der in der identifizierten Charge (17; 12a, 12b, 12c) enthaltenen Wertdokumente (6) in einer von der ersten Wertdokumentbearbeitungsvorrichtung (1) verschiedenen zweiten Wertdokumentbearbeitungsvorrichtung (2) erfolgt.

9. Verfahren nach einem der vorangehenden Ansprüche, wobei die vorgegebenen zweiten Identifikationsdaten (I₂) um weitere zweite Identifikationsdaten ergänzt werden, welche Wertdokumente (6) identifizieren, deren Prüfung, insbesondere hinsichtlich Echtheit und/oder Zustand, ergeben hat, dass sie dem Umlauf entzogen werden sollen und/oder im Umlauf bleiben sollen.

10. Verfahren nach einem der vorangehenden Ansprüche, wobei die Wertdokumente (6) oder ein Teil der Wertdokumente (6) nach dem Ermitteln der ersten Identifikationsdaten (I₁) der Wertdokumente (6) erst wieder für den Umlauf freigegeben werden, wenn
- das Vergleichen der ersten Identifikationsdaten (I₁) mit den zweiten Identifikationsdaten (I₂) und gegebenenfalls die Prüfung der Wertdokumente (6) anhand der Sensordaten (D) ergeben hat, dass in den Wertdokumenten (6) kein Wertdokument enthalten ist, das dem Umlauf entzogen werden soll, oder
- das Sortieren der in der identifizierten Charge (17; 12a, 12b, 12c) enthaltenen Wertdokumente (6) in der mindestens einen Wertdokumentbearbeitungsvorrichtung (1, 2) in Abhängigkeit vom Ergebnis des Vergleichens der ersten Identifikationsdaten (I₁) mit den zweiten Identifikationsdaten (I₂) und gegebenenfalls vom Ergebnis der Prüfung der Wertdokumente (6) anhand der Sensordaten (D) erfolgt ist.

11. Wertdokumentbearbeitungssystem (100) zum Bearbeiten von Wertdokumenten (6), insbesondere Banknoten, mit
- wenigstens einer Wertdokumentbearbeitungsvorrichtung (1, 2), welche dazu eingerichtet ist, erste Identifikationsdaten (I₁), insbesondere Seriennummern, zu ermitteln, anhand welcher die in mehreren unterschiedlichen Chargen (17; 12a, 12b, 12c) enthaltenen Wertdokumente (6) identifizierbar sind, die ersten Identifikationsdaten (I₁), insbesondere über einen Internetdienst (4), an eine externe Rechenvorrichtung (3) zu übermitteln, Zuordnungsdaten zu erzeugen, anhand welcher die ersten Identifikationsdaten (I₁) der in den mehreren Chargen (17; 12a, 12b, 12c) enthaltenen Wertdokumente (6) der jeweiligen Charge (17; 12a, 12b, 12c) zugeordnet werden, und die Zuordnungsdaten ein einer Datenbank (13) zu speichern,
- einer externen Rechenvorrichtung (3), welche dazu eingerichtet ist, die übermittelten ersten Identifikationsdaten (I₁) mit vorgegebenen zweiten Identifikationsdaten (I₂), insbesondere Seriennummern, anhand welcher Wertdokumente (6) identifizierbar sind, die dem Umlauf entzogen werden sollen und/oder im Umlauf bleiben sollen, zu vergleichen,
- einer Prüfvorrichtung, welche dazu eingerichtet ist zu prüfen, ob das Vergleichen ergeben hat, dass in den Wertdokumenten (6) zumindest ein Wertdokument enthalten ist, das dem Umlauf entzogen werden soll, und
- einer Steuerungsvorrichtung (16), welche dazu eingerichtet ist, die Charge (17; 12a, 12b, 12c), in welcher das zumindest eine Wertdokumente (6) enthalten ist, das dem Umlauf entzogen werden soll, aus den mehreren Chargen (17; 12a, 12b, 12c) anhand der in der Datenbank (13) gespeicherten Zuordnungsdaten und eines Ergebnisses des Vergleichens der ersten Identifikationsdaten (I₁) mit den zweiten Identifikationsdaten (I₂) zu identifizieren, wenn das Vergleichen ergeben hat, dass in den Wertdokumenten (6) zumindest ein Wertdokument (6) enthalten ist, das dem Umlauf entzogen werden soll,
**gekennzeichnet dadurch, dass** die wenigstens eine Wertdokumentbearbeitungsvorrichtung (1, 2) ferner dazu eingerichtet ist, die in der identifizierten Charge (17; 12a, 12b, 12c) enthaltenen Wertdokumente (6) in Abhängigkeit von einem Ergebnis des Vergleichens der ersten Identifikationsdaten (I₁) mit den zweiten Identifikationsdaten (I₂) zu sortieren.

## Claims

1. A method for processing security documents (6), in particular banknotes, comprising the following steps:
- determining first identification data (I₍₁)), in particular serial numbers, by means of which the security documents (6) contained in several different batches (17; 12a, 12b, 12c) can be identified, in at least one security document processing device (1),
- generating assignment data, on the basis of which the first identification data (I₁ ) of the value documents (6) contained in the multiple batches (17; 12a, 12b, 12c) can be assigned to the respective batch (17; 12a, 12b, 12c), by means of the at least one value document processing device (1),
- transmitting the first identification data (I₁ ), in particular via an internet service (4), to an external computing device (3),
- comparing the transmitted first identification data (I₁ ) with predetermined second identification data (I₂ ), in particular serial numbers, on the basis of which value documents (6) can be identified that are to be withdrawn from circulation and/or are to remain in circulation, in the external computing device (3) and,
- if the comparison has shown that the security documents (6) contain at least one security document that is to be withdrawn from circulation,
- Identifying the batch (17; 12a, 12b, 12c) containing the at least one security document to be withdrawn from circulation from among the plurality of batches (17; 12a, 12b, 12c) on the basis of the association data and a result of the comparison of the first identification data (I₁ ) with the second identification data (I₂ ) in a control device (16), and **characterised by**
- sorting the security documents (6) contained in the identified batch (17; 12a, 12b, 12c) in the at least one security document processing device (1, 2) depending on the result of comparing the first identification data (I₁ ) with the second identification data (I₂ ).

2. A method according to claim 1, wherein
- the result of comparing the first identification data (I₁ ) with the second identification data (I₂ ) comprises first sorting data (S₁ ) on the basis of which value documents (6) can be identified that are to be withdrawn from circulation and/or are to remain in circulation,
- the identification of the batch (17; 12a, 12b, 12c) in which the at least one security document to be withdrawn from circulation is contained is carried out on the basis of the allocation data and the first sorting data (S₁ ) and
- sorting the security documents (6) of the identified batch in the at least one security document processing device (1, 2) depending on the first sorting data (S₁ ).

3. A method according to any one of the preceding claims, comprising the following further steps:
- Detecting one or more characteristics of the security documents (6) in the at least one security document processing device (1, 2) by means of one or more sensors (8) and generating corresponding sensor data (D),
- transmitting the sensor data (D), in particular via an internet service (4), to the external computing device (3),
- Checking the security documents (6), in particular with regard to authenticity and/or condition, on the basis of the sensor data (D) in the external computing device (3) to determine whether one or more security documents (6) should be withdrawn from circulation and/or remain in circulation, and,
- if the checking of the security documents (6) on the basis of the sensor data (D) has revealed that the security documents (6) contain at least one security document that is to be withdrawn from circulation,
- identifying the batch (17; 12a, 12b, 12c) containing the at least one security document to be withdrawn from circulation from the plurality of batches (17; 12a, 12b, 12c) on the basis of the allocation data and a result of the examination of the security documents (6) based on the sensor data (D), and
- sorting the security documents (6) contained in the identified batch (17; 12a, 12b, 12c) in the at least one security document processing device (1, 2) depending on the result of the inspection.

4. The method according to claim 3, wherein
- the result of the examination of the security documents (6) on the basis of the sensor data (D) comprises second sorting data (S₂ ) on the basis of which security documents (6) can be identified that are to be withdrawn from circulation and/or are to remain in circulation,
- the identification of the batch (17; 12a, 12b, 12c) in which the at least one security document to be withdrawn from circulation is contained is carried out on the basis of the allocation data and the second sorting data (S₂ ) and
- the value documents (6) are sorted in the at least one value document processing device (1, 2) depending on the second sorting data (S₂ ).

5. A method according to claim 2 and/or 4, wherein, when sorting the security documents (6) contained in the identified batch (17; 12a, 12b, 12c) in the at least one security document processing device (1, 2), the first identification data (I₁ ) of the security documents (6) are recorded again and the security documents (6) contained in the identified batch (17; 12a, 12b, 12c) are sorted on the basis of a comparison of the first identification data (I₁ ) recorded again with the first sorting data (S₁ ) or second sorting data (S₂ ).

6. A method according to one of claims 1 or 2, comprising the following further steps:
- determining one or more properties of the security documents (6) in the at least one security document processing device (1, 2) by means of one or more sensors (8) and generating corresponding sensor data (D), and
- selecting a portion of the first identification data (I₁ ) on the basis of the sensor data (D),
wherein the selected portion of the first identification data (I₁ ) is transmitted to the external computing device (3).

7. A method according to any one of the preceding claims, wherein the determination of the first identification data (I₁) of the security documents (6) and the sorting of the security documents (6) contained in the identified batch (17; 12a, 12b, 12c) are carried out in the same security document processing device (1).

8. A method according to one of the preceding claims, wherein the determination of the first identification data (I₁) of the security documents (6) takes place in a first security document processing device (1) and the sorting of the security documents (6) contained in the identified batch (17; 12a, 12b, 12c) takes place in a second security document processing device (2) different from the first security document processing device (1).

9. A method according to one of the preceding claims, wherein the predetermined second identification data (I₂ ) is supplemented by further second identification data which identifies security documents (6) whose examination, in particular with regard to authenticity and/or condition, has shown that they are to be withdrawn from circulation and/or remain in circulation.

10. A method according to one of the preceding claims, wherein the security documents (6) or a portion of the security documents (6), after the first identification data (I₁ ) of the security documents (6) has been determined, are only released back into circulation again when
- the comparison of the first identification data (I₁ ) with the second identification data (I₂ ) and, where applicable, the examination of the security documents (6) on the basis of the sensor data (D) has shown that the security documents (6) do not contain any security document that is to be withdrawn from circulation, or
- the sorting of the value documents (6) contained in the identified batch (17; 12a, 12b, 12c) in the at least one value document processing device (1, 2) has been carried out depending on the result of comparing the first identification data (I₁ ) with the second identification data (I₂ ) and, where applicable, the result of the inspection of the security documents (6) on the basis of the sensor data (D).

11. A security document processing system (100) for processing security documents (6), in particular banknotes, comprising
- at least one security document processing device (1, 2) which is designed to identify first identification data (I₁ ), in particular serial numbers, on the basis of which the security documents (6) contained in several different batches (17; 12a, 12b, 12c) can be identified, to generate allocation data, on the basis of which the first identification data (I₁ ), in particular via an internet service (4), to an external computing device (3), generating assignment data on the basis of which the first identification data (I₁ ) of the value documents (6) contained in the various batches (17; 12a, 12b, 12c) can be assigned to the respective batch (17; 12a, 12b, 12c), and to store the assignment data in a database (13),
- an external computing device (3) which is configured to compare the transmitted first identification data (I₁ ) with predetermined second identification data (I₂ ), in particular serial numbers, on the basis of which value documents (6) can be identified that are to be withdrawn from circulation and/or are to remain in circulation,
- a checking device configured to check whether the comparison has revealed that the set of security documents (6) contains at least one security document that is to be withdrawn from circulation, and
- a control device (16) configured to identify the batch (17; 12a, 12b, 12c) containing the at least one security document (6) to be withdrawn from circulation from the multiple batches (17; 12a, 12b, 12c) on the basis of the allocation data stored in the database (13) and a result of comparing the first identification data (I₁ ) with the second identification data (I₂ ), if the comparison has shown that the security documents (6) contain at least one security document (6) that is to be withdrawn from circulation,
**characterised in that** the at least one security document processing device (1, 2) is further adapted to sort the security documents (6) contained in the identified batch (17; 12a, 12b, 12c) depending on the result of comparing the first identification data (I₁ ) with the second identification data (I₂ ).

## Revendications

1. Procédé de traitement de documents de valeur (6), en particulier de billets de banque, comprenant les étapes suivantes :
- détermination de premières données d'identification (I₁ ), notamment des numéros de série, à l'aide desquelles les documents de valeur (6) contenus dans plusieurs lots différents (17; 12a, 12b, 12c) peuvent être identifiés, dans au moins un dispositif de traitement de documents de valeur (1),
- génération de données d'affectation, à l'aide desquelles les premières données d'identification (I₁ ) des documents de valeur (6) contenus dans les différents lots (17 ; 12a, 12b, 12c) sont attribuées au lot respectif (17; 12a, 12b, 12c), au moyen dudit au moins un dispositif de traitement de documents de valeur (1),
- Transmission des premières données d'identification (I₁ ), notamment via un service Internet (4), à un dispositif informatique externe (3),
- comparer les premières données d'identification transmises (I₁ ) avec des deuxièmes données d'identification prédéfinies (I₂ ), notamment des numéros de série, à l'aide desquelles il est possible d'identifier les documents de valeur (6) qui doivent être retirés de la circulation et/ou qui doivent rester en circulation, dans le dispositif de calcul externe (3) et,
- si la comparaison a révélé que les documents de valeur (6) contiennent au moins un document de valeur devant être retiré de la circulation,
- Identification du lot (17 ; 12a, 12b, 12c) dans lequel se trouve le ou les documents de valeur devant être retirés de la circulation, parmi les différents lots (17 ; 12a, 12b, 12c), à l'aide des données d'attribution et d'un résultat de la compara entre les premières données d'identification (I₁ ) avec les deuxièmes données d'identification (I₂ ) dans un dispositif de commande (16) et **caractérisé par**
- le tri des documents de valeur (6) contenus dans le lot identifié (17 ; 12a, 12b, 12c) dans le au moins un dispositif de traitement de documents de valeur (1, 2) en fonction du résultat de la comparaison des premières données d'identification (I₁ ) avec les deuxièmes données d'identification (I₂ ).

2. Procédé selon la revendication 1, dans lequel
- le résultat de la comparaison des premières données d'identification (I₁) avec les deuxièmes données d'identification (I₂ ) contient des premières données de tri (S₁ ) à l'aide desquelles il est possible d'identifier les documents de valeur (6) qui doivent être retirés de la circulation et/ou qui doivent rester en circulation,
- l'identification du lot (17; 12a, 12b, 12c) dans lequel se trouve le au moins un document de valeur devant être retiré de la circulation s'effectue à l'aide des données d'attribution et des premières données de tri (S₁ ) et
- le tri des documents de valeur (6) du lot identifié s'effectue dans le au moins un dispositif de traitement de documents de valeur (1, 2) en fonction des premières données de tri (S₁ ).

3. Procédé selon l'une des revendications précédentes, comprenant les étapes supplémentaires suivantes :
- Détection d'une ou de plusieurs caractéristiques des documents de valeur (6) dans le ou les dispositifs de traitement de documents de valeur (1, 2) à l'aide d'un ou de plusieurs capteurs (8) et génération des données de capteur correspondantes (D),
- Transmission des données de capteur (D), notamment via un service Internet (4), au dispositif de calcul externe (3),
- vérification des documents de valeur (6), notamment en ce qui concerne leur authenticité et/ou leur état, à l'aide des données de capteur (D) dans le dispositif de calcul externe (3) afin de déterminer si un ou plusieurs documents de valeur (6) doivent être retirés de la circulation et/ou rester en circulation, et,
- si la vérification des documents de valeur (6) à l'aide des données de capteur (D) a révélé que les documents de valeur (6) contiennent au moins un document de valeur qui doit être retiré de la circulation,
- identifier le lot (17; 12a, 12b, 12c) dans laquelle se trouve le au moins un document de valeur devant être retiré de la circulation, parmi les plusieurs lots (17; 12a, 12b, 12c), à l'aide des données d'attribution et d'un résultat de la vérification des documents de valeur (6) à l'aide des données de capteur (D) et
- le tri des documents de valeur (6) contenus dans le lot identifié (17 ; 12a, 12b, 12c) dans le ou les dispositifs de traitement de documents de valeur (1, 2) en fonction du résultat du contrôle.

4. Procédé selon la revendication 3, dans lequel
- le résultat de l'examen des documents de valeur (6) sur la base des données de capteur (D) comprend des deuxièmes données de tri (S₂ ) permettant d'identifier les documents de valeur (6) qui doivent être retirés de la circulation et/ou qui doivent rester en circulation,
- l'identification du lot (17 ; 12a, 12b, 12c) dans lequel se trouve le au moins un document de valeur devant être retiré de la circulation s'effectue à l'aide des données d'attribution et des deuxièmes données de tri (S₂ ) et
- le tri des documents de valeur (6) dans le au moins un dispositif de traitement de documents de valeur (1, 2) s'effectue en fonction des deuxièmes données de tri (S₂ ).

5. Procédé selon la revendication 2 et/ou 4, dans lequel, lors du tri des documents de valeur (6) contenus dans le lot identifié (17 ; 12a, 12b, 12c) dans le au moins un dispositif de traitement de documents de valeur (1, 2), les premières données d'identification (I₁ ) des documents de valeur (6) sont à nouveau enregistrées et les documents de valeur (6) contenus dans le lot identifié (17 ; 12a, 12b, 12c) sont triés sur la base d'une comparaison des premières données d'identification (I₁ ) à nouveau enregistrées avec les premières données de tri (S₁ ) ou des deuxièmes données de tri (S₂ ).

6. Procédé selon l'une des revendications 1 ou 2, comprenant les étapes supplémentaires suivantes :
- déterminer respectivement une ou plusieurs propriétés des documents de valeur (6) dans le ou les dispositifs de traitement de documents de valeur (1, 2) à l'aide d'un ou de plusieurs capteurs (8) et générer des données de capteur (D) correspondantes, et
- sélectionner une partie des premières données d'identification (I₁ ) sur la base des données de capteur (D),
la partie sélectionnée des premières données d'identification (I₁ ) étant transmise au dispositif de calcul externe (3).

7. Procédé selon l'une des revendications précédentes, dans lequel la détermination des premières données d'identification (I₁) des documents de valeur (6) et le tri des documents de valeur (6) contenus dans le lot identifié (17; 12a, 12b, 12c) s'effectuent dans le même dispositif de traitement de documents de valeur (1).

8. Procédé selon l'une des revendications précédentes, dans lequel la détermination des premières données d'identification (I₁) des documents de valeur (6) s'effectue dans un premier dispositif de traitement de documents de valeur (1) et le tri des documents de valeur (6) contenus dans le lot identifié (17 ; 12a, 12b, 12c) s'effectue dans un deuxième dispositif de traitement de documents de valeur (2) distinct du premier dispositif de traitement de documents de valeur (1).

9. Procédé selon l'une des revendications précédentes, dans lequel les deuxièmes données d'identification prédéfinies (I₂ ) sont complétées par d'autres deuxièmes données d'identification qui identifient les documents de valeur (6) dont le contrôle, notamment en ce qui concerne l'authenticité et/ou l'état, a révélé qu'ils doivent être retirés de la circulation et/ou rester en circulation.

10. Procédé selon l'une des revendications précédentes, dans lequel les documents de valeur (6) ou une partie des documents de valeur (6), après la détermination des premières données d'identification (I₁ ) des documents de valeur (6), ne sont remis en circulation que lorsque
- la comparaison des premières données d'identification (I₁ ) avec les deuxièmes données d'identification (I₂ ) et, le cas échéant, le contrôle des titres (6) à l'aide des données de capteur (D) ont montré qu'aucun titre devant être retiré de la circulation n'est contenu dans les titres (6), ou
- le tri des documents de valeur (6) contenus dans le lot identifié (17 ; 12a, 12b, 12c) dans le au moins un dispositif de traitement de documents de valeur (1, 2) en fonction du résultat de la comparaison des premières données d'identification (I₁ ) avec les deuxièmes données d'identification (I ) (I₂ ) et, le cas échéant, du résultat de la vérification des documents de valeur (6) à l'aide des données de capteur (D).

11. Système de traitement de documents de valeur (100) destiné au traitement de documents de valeur (6), en particulier de billets de banque, comprenant
- au moins un dispositif de traitement de documents de valeur (1, 2), conçu pour déterminer des premières données d'identification (I₁ ), notamment des numéros de série, à partir desquelles les documents de valeur (6) contenus dans plusieurs lots différents (17; 12a, 12b, 12c) peuvent être identifiés, de transmettre les premières données d'identification (I₁ ), notamment via un service Internet (4), à un dispositif de calcul externe (3), de générer des données d'affectation à l'aide desquelles les premières données d'identification (I₁ ) des documents de valeur (6) contenus dans les différents lots (17 ; 12a, 12b, 12c) sont attribuées au lot respectif (17 ; 12a, 12b, 12c), et de stocker les données d'attribution dans une base de données (13),
- un dispositif de calcul externe (3) qui est conçu pour comparer les premières données d'identification (I₁ ) transmises avec des deuxièmes données d'identification (I₂ ) prédéfinies, en particulier des numéros de série, à l'aide desquelles il est possible d'identifier les documents de valeur (6) qui doivent être retirés de la circulation et/ou qui doivent rester en circulation,
- un dispositif de vérification, qui est conçu pour vérifier si la comparaison a révélé que les documents de valeur (6) contiennent au moins un document de valeur devant être retiré de la circulation, et
- un dispositif de commande (16) conçu pour extraire, à partir de , le lot (17 ; 12a, 12b, 12c) contenant le ou les documents de valeur (6) devant être retirés de la circulation, parmi les différents lots (17 ; 12a, 12b, 12c) à l'aide des données d'attribution enregistrées dans la base de données (13) et d'un résultat de la comparaison des premières données d'identification (I₁ ) avec les deuxièmes données d'identification (I₂ ), lorsque la comparaison a révélé que les documents de valeur (6) contiennent au moins un document de valeur (6) devant être retiré de la circulation,
**caractérisé en ce que** le ou les dispositifs de traitement de documents de valeur (1, 2) sont en outre agencés pour trier les documents de valeur (6) contenus dans le lot identifié (17 ; 12a, 12b, 12c) en fonction d'un résultat de la comparaison des premières données d'identification (I₁ ) avec les deuxièmes données d'identification (I₂ ).
